# EUROPÄISCHE PATENTSCHRIFT

(11) **EP 0 255 507 B1**
(45) Veröffentlichungstag und Bekanntmachung des Hinweises auf die Patenterteilung: **07.10.1992**
(21) Anmeldenummer: 87890150.3
(22) Anmeldetag: 02.07.1987
(51) Int. Cl.: B21F 1/02, B21F 23/00

(54) **Einrichtung zum Richten und Zuführen naturharter, warmgewaltzer Drähte zu einem Verbraucher**
Device for straightening and feeding hot-rolled wires with a natural hardness to a user
Dispositif à redresser et à alimenter en fils laminés à chaud et de dureté naturelle une machine d'utilisation

(30) Priorität: 28.07.1986 AT 2027/86
(43) Veröffentlichungstag der Anmeldung: 03.02.1988
(73) Patentinhaber: EVG Entwicklungs- u. Verwertungs- Gesellschaft m.b.H., A-8042 Raaba (AT)
(72) Erfinder: Ritter, Gerhard, Dipl.-Ing., Dr., A-8043 Graz (AT); Ritter, Klaus, Dipl.-Ing., A-8042 Graz (AT); Fürndörfler, Peter, Ing., A-8052 Graz (AT)
(74) Vertreter: Holzer, Walter, Dipl.-Ing.

(56) Entgegenhaltungen:
- EP-A- 0 036 410
- AT-A- 187 401
- AT-A- 214 241
- DE-A- 1 036 198
- DE-A- 1 602 633
- DE-A- 2 602 269
- DE-A- 3 005 530
- DE-A- 3 120 721
- DE-B- 1 074 537
- DE-B- 1 179 176
- SU-A- 677 796
- US-A- 4 464 916
- PATENT ABSTRACTS OF JAPAN, Band 10, Nr. 100 (M-470)[2157], 16 April 1986; & JP-A-60 234 734 (TOSHIBA K.K.) 21-11-1985

## Beschreibung

Die Erfindung betrifft eine Einrichtung zum Zuführen naturharter, warmgewalzter, von Vorratshaspeln abgezogener Drähte zu einem Verbraucher, z.B. zu einer Vielpunkt-Widerstandschweißmaschine, und zum Richten der Drähte auf ihrem Weg von den Vorratshaspeln zum Verbraucher gemäß Oberbegriff des Patentanspruchs 1.

Bisher werden in der drahtverarbeitenden Industrie, insbesondere dort, wo hohe Drahtfestigkeitswerte gefordert werden, wie beispielsweise beim Herstellen von Bewehrungsmatten für den Stahlbetonbau, die in einem Warmwalzverfahren hergestellten Drähte einer nachfolgenden Kaltverformung, etwa einem Recken, Kaltziehen oder Kaltwalzen, unterzogen, durch welche ihre Festigkeit beträchtlich erhöht werden kann. Da jeder warmgewalzte unlegierte oder niedrig legierte Stahl eine ausgeprägte Fließgrenze aufweist, d.h. eine Belastungs- bzw. Spannungsgrenze, bei deren Überschreitung der Stahl sich ohne zusätzliche Steigerung der Last bzw. Spannung sehr stark dehnt, muß die für die unmittelbare Verwendung solchen Stahles zulässige Spannung unterhalb der Fließgrenze festgelegt werden, um Verformungen der Bauteile durch Erreichen der Fließgrenze zu vermeiden. Durch die Kaltverformung werden nicht nur die Fließeigenschaften des Stahles beseitigt, sondern es wird darüber hinaus auch noch seine Bruchfestigkeit verbessert. Es können somit relativ niedrig legierte, leicht schweißbare Stähle in ihren Festigkeitseigenschaften erheblich verbessert werden. Zudem haben so vorbehandelte Stähle eine glatte, saubere Oberfläche, die beispielsweise das Verschweißen einander kreuzender Drähte zu geschweißten Gittern begünstigt.

Ein solches Herstellungsverfahren von Gittern, bei welchen sämtliche Arbeitsvorgänge hintereinander in einem Zug durchgeführt wurden, ist beispielsweise aus der AT-B 214.241 bekannt.

Fortschritte bei der Stahlerzeugung und sinkende Preise der Legierungsstoffe ermöglichen es heute, sog. naturharte warmgewalzte Drähte mit Festigkeitseigenschaften, welche denen kaltverformter Drähte entsprechen, zu Preisen herzustellen, die gegenüber denen kaltverformter Drähte durchaus konkurrenzfähig sind. Auch das Schweißen naturharter warmgewalzter, stark legierter Drähte bereitet heute keine Schwierigkeiten mehr, weil zur Erzielung hoher Festigkeiten anstatt des eine Schweißung ungünstig beeinflussenden Kohlenstoffes andere Legierungselemente preiswert zur Verfügung stehen und Anwendung finden.

Vergleichsweise erschwert wird jedoch bei der Verwendung naturharter warmgewalzter Drähte der Richtvorgang, zumal bei den kaltverformten Drähten durch den Kaltbearbeitungsvorgang die gröbsten Verformungen bereits geglättet werden. Man kann sich daher zum Richten kaltgezogener Drähte einfacher Rollenrichtgeräte bedienen, die im allgemeinen aus zwei in rechtem Winkel zueinander angeordneten Rollensätzen bestehen, durch welche der Draht in jeweils einer Ebene in mit zur Auslaufseite des Richtrollensatzes hin abnehmender Amplitude schwach gewellt hindurchgeführt wird.

Wesentlich bessere und daher für naturharte warmgewalzte Stähle besonders günstige Richtergebnisse lassen sich mit einer sog. Rotorrichtvorrichtung erzielen, in welcher der Draht zwischen zwei in der Drahtzugachse liegenden festen Drahtführungen mittels einer um diese Achse mit hoher Drehzahl umlaufenden Drahtführung in einem Richtrotor ausgelenkt wird. Eine Ausführungsform einer solchen Rotorrichtvorrichtung ist in der AT-B 187.401 beschrieben.

Da solchen Richtvorrichtungen auf Grund der erforderlichen hohen Drehzahl des Richtrotors naturgemäß ein großes Schwungmoment innewohnt, lassen sie sich nicht plötzlich abschalten und neigen daher dazu, den Draht, wenn er nicht gleichmäßig zuläuft, etwa weil sich Umgeher der Vorratshaspeln, von welchen der Draht abgezogen wird, verheddert haben, so weit zu verdrillen, bis er reißt. Überdies muß auf der Auslaufseite der Richtvorrichtung eine Möglichkeit geschaffen werden, den mit gleichförmiger Geschwindigkeit erfolgenden Austritt des Drahtes mit dem meist intermittierenden Vorzug des Drahtes in einen Verbraucher, etwa eine Gitterschweißmaschine, in Einklang zu bringen, wobei zu berücksichtigen ist, daß ein befriedigendes Richten des Drahtes ein bestimmtes Verhältnis der Umlaufgeschwindigkeit des Richtrotors zur Vorschubgeschwindigkeit des Drahtes durch den Richtrotor voraussetzt.

Aus der DE-A-31 20 721 ist es bekannt, einen störungsfreien Zulauf eines mit gleichförmiger Geschwindigkeit vorgeschobenen Drahtes zu einem intermittierend arbeitenden Verbraucher mittels einer längenveränderbaren Drahtschlaufe zu ermöglichen, deren größte und kleinste Länge durch zwei Berührungsschalter, welche mit dem Antriebsmechanismus des Drahtes in Wirkverbindung stehen, begrenzt wird. Je nachdem, ob die Drahtschlaufe den ihre geringste oder den ihre größte Länge begrenzenden Schalter betätigt, wird die Vorschubgeschwindigkeit des Drahtes erhöht oder erniedrigt. Ferner sind z.B. aus der DE-B-1 036 198 und EP-A-0 036 410 auch Einrichtungen bekannt, die einen drahtverarbeitenden Verbraucher abstellen, sobald dessen Versorgung mit Draht aus irgend einem Grund gestört oder unterbrochen wird. Andere, z.B. aus der GB-A-719 051 oder der US-A-1 503 583 bekannte Vorrichtungen lösen, wenn die Drahtspannung zwischen Ablaufvorrichtung und dem Verbraucher ein vorgegebenes Maß überschreitet, das Abschneiden des Drahtes aus. Dieser Effekt ist in seinen Wirkungen einem Drahtbruch gleichzusetzen.

Ausgehend von diesem Stand der Technik befaßt sich die Erfindung mit der Aufgabe, eine Einrichtung zum Zuführen naturharter warmgewalzter Drähte zu einem Verbraucher derart auszubilden, daß bei plötzlicher Unterbrechung der Drahtzufuhr zur Richtvorrichtung Drahtbrüche vermieden werden, bzw. daß eine einwandfreie Übergabe des aus der Richtvorrichtung mit gleichförmiger Geschwindigkeit austretenden Drahtes an einen diskontinuierlich arbeitenden Verbraucher sichergestellt ist.

Diese Aufgabe wird mit einer Einrichtung der einleitend angegebenen Gattung erfindungsgemäß dadurch gelöst, daß zwischen der die Fördergeschwindigkeit beeinflussenden Drahtschlaufe und der Vorratshaspel vor der Abzugeinrichtung eine an sich bekannte, den Draht zwischen zwei auf der Drahtzugachse liegenden Drahtführungen mittels eines mit hoher Drehzahl umlaufenden Richtrotors radial auslenkende Rotorrichtvorrichtung und zwischen der Rotorrichtvorrichtung und der Hapsel als automatische Abschalteinrichtung eine zweite in ihrer Länge veränderbare Schlaufe vorgesehen ist, wobei dieser zweiten Schlaufe eine Abtasteinrichtung zugeordnet ist, welche bei Unterschreiten einer vorgegebenen Mindestlänge der zweiten Schlaufe zumindest die Abzugeinrichtung und die Rotorrichtvorrichtung abzuschalten befähigt ist, während die der ersten Schlaufe zugeordneten Schalter zusätzlich zur Fördergeschwindigkeit der Abzugeinrichtung und gleichsinnig mit dieser auch die Drehzahl der Rotorrichtvorrichtung zu beeinflussen befähigt sind.

Anhand eines in der Zeichnung schematisch dargestellten Ausführungsbeispieles, das den Weg eines Drahtes von der Vorratshaspel zum Verbraucher erkennen läßt, soll die Erfindung nun näher beschrieben werden.

Jeder von einer frei drehbar gelagerten Vorratshaspel 4 ablaufende Draht 1 wird von einem ihn mit Klemmschluß erfassenden, motorisch angetriebenen Abzugrollenpaar 2 durch eine Rotorrichtvorrichtung 3 hindurchgefördert. Die Richtvorrichtung 3 weist auf der Drahtzugachse zwei Drahtführungen 3a und zwischen diesen einen den Draht mehrfach aus der Drahtzugachse auslenkenden, mit hoher Drahzahl rotierenden Richtrotor 3b auf.

Zwischen der Rotorrichtvorrichtung 3 und der Haspel 4 wird der Draht von einer federbelasteten Rolle 5, die zwischen zwei feststehenden Rollen 6 und 7 angeordnet und an einem Arm eines zweiarmigen, bei 11 drehbar gelagerten Hebels 8 gelagert ist, aus der geraden Zuführrichtung ausgelenkt, so daß er normalerweise eine schlaufenartige Ausbuchtung 12 vorbestimmter Größe bildet. Die die Rolle 5 belastende Feder 9 muß hinlänglich stark sein, um die im normalen Betrieb zum Drehen der Haspel 4 erforderliche Kraft im Draht 1 ohne nennenswerte Verringerung des Drahtdurchhanges zwischen den Rollen 6 und 7 aufnehmen zu können.

Erst im Störungsfalle, wenn die Drehung der Vorratshaspel 4 behindert wird, etwa dadurch, daß sich zwei Umgeher des auf der Haspel aufgewickelten Drahtes ineinander verhängen, wird der Draht zwischen den Rollen 6 und 7 allmählich gespannt. Dabei stößt der freie Arm des zweiarmigen Hebels 8 gegen einen Schaltkontakt 10, durch welchen zumindest der Antrieb der Rotorrichtvorrichtung 3 und des zugeordneten Abzugrollenpaares 2 abgeschaltet und gleichzeitig ein Abbremsen des Richtrotors 3b eingeleitet wird. Da der Draht 1 bei Beginn des Bremsvorganges noch erheblich von der Tangentiallinie der beiden Rollen 6 und 7 abweicht, kann er während des Auslaufens des Richtrotors 3b unter allmählicher Streckung zwischen den Rollen 6 und 7 noch ein Stück weiter gefördert werden, wodurch eine lokale, zum Bruch führende Überbeanspruchung des Drahtes durch den Richtrotor 3b vermieden wird.

Zwischen jeder Rotorrichtvorrichtung 3 und dem nur schematisch angedeuteten Verbraucher 15, etwa einer Gitterschweißmaschine, ist eine weitere Schlaufe 16 angeordnet, der eine einfache Rollenrichtvorrichtung 17 nachgeschaltet ist, welche lediglich die Aufgabe hat, etwa aus der Schlaufe 16 resultierende, bleibende Verformungen zu beseitigen.

Die Größe der Schlaufe 16 wird durch zwei Schalter 18, 19 begrenzt. Die Schalter 18, 19 wirken auf die Rotorrichtvorrichtung 3 derart ein, daß der Antrieb des Richtrotors 3b und der Antrieb des Abzugrollenpaares 2 bei Betätigung des Schalters 18 auf eine höhere, bei Betätigung des Schalters 19 hingegen auf eine niedrigere Geschwindigkeitsstufe geschaltet wird.

Der Schalter 18 kann auch so ausgebildet sein, daß er, wenn der Richtrotor 3b auf die Schalterbetätigung nicht anspricht, etwa weil der Richtrotor 3b durch Betätigung des Kontaktes 10 abgeschaltet und abgebremst worden ist, in einer zweiten Schalterstellung ein Abschalten des Verbrauchers 15 bewirkt. Anderseits könnte das Abschalten des Verbrauchers 15 auch unmittelbar vom Schaltkontakt 10 aus erfolgen.

Da die warmgewalzten Drähte verzundert sind, kann, um diese besser verarbeiten zu können, der Rotorrichtvorrichtung 3 noch eine Entzunderungseinrichtung 20, etwa ein motorisch angetriebener Bürstensatz, vorgeschaltet sein.

Da schließlich jede Rotorrichtvorrichtung den Draht beim Richtvorgang bis zu einem gewissen Grad in sich verdrillt, wodurch im Draht beim Richtvorgang innere Spannungen aufgebaut werden, kann es sich bei der Zufuhr einer Vielzahl von Drähten zum Verbraucher als zweckmäßig erweisen, zumindest eine Anzahl von Rotorrichtvorrichtungen in gegenüber den anderen Rotorrichtvorrichtungen entgegengesetztem Drehungssinn anzutreiben, um in einem Endprodukt, etwa einem geschweißten Gitter, eine Kompensation der Torsionsspannungen benachbarter Drähte zu erzielen.

## Patentansprüche

1. Einrichtung zum Zuführen naturharter, warmgewalzter, von Vorratshaspeln (4) abgezogener Drähte (1) zu einem Verbraucher, z.B. zu einer Vielpunkt-Widerstandschweißmaschine, und zum Richten der Drähte auf ihrem Weg von der Vorratshaspel zum Verbraucher, unter Verwendung einer zwischen jeder Vorratshaspel und dem Verbraucher angeordneten, in ihrer Länge veränderbaren Drahtschlaufe (16) und von zwei mit dieser zusammenwirkenden Schaltern (18, 19), die befähigt sind, bei Erreichen einer maximalen bzw. minimalen Schlaufenlänge die Fördergeschwindigkeit einer Abzugeinrichtung (2) im Sinne einer Korrektur der Schlaufenlänge zu beeinflussen, sowie unter Verwendung einer automatischen Abschalteinrichtung, dadurch gekennzeichnet, daß zwischen der die Fördergeschwindigkeit beeinflussenden Drahtschlaufe (16) und der Vorratshaspel (4) vor der Abzugeinrichtung (2) eine an sich bekannte, den Draht (1) zwischen zwei auf der Drahtzugachse liegenden Drahtführungen (3a) mittels eines mit hoher Drehzahl umlaufenden Richtrotors (3b) radial auslenkende Rotorrichtvorrichtung (3) und zwischen der Rotorrichtvorrichtung (3) und der Hapsel (4) als automatische Abschalteinrichtung eine zweite in ihrer Länge veränderbare Schlaufe (12) vorgesehen ist, wobei dieser zweiten Schlaufe (12) eine Abtasteinrichtung (5, 8, 10) zugeordnet ist, welche bei Unterschreiten einer vorgegebenen Mindestlänge der zweiten Schlaufe (12) zumindest die Abzugeinrichtung (2) und die Rotorrichtvorrichtung (3) abzuschalten befähigt ist, während die der ersten Schlaufe (16) zugeordneten Schalter (18, 19) zusätzlich zur Fördergeschwindigkeit der Abzugeinrichtung (2) und gleichsinnig mit dieser auch die Drehzahl der Rotorrichtvorrichtung (3) zu beeinflussen befähigt sind.

2. Einrichtung nach Anspruch 1, dadurch gekennzeichnet, daß zumindest einige der Rotorrichtvorrichtungen (3) in den übrigen Rotorrichtvorrichtungen (3) entgegengesetztem Drehungssinn antreibbar sind.

3. Einrichtung nach Anspruch 1 oder 2, dadurch gekennzeichnet, daß die jeder vorderen Schlaufe (12) zugeordnete Abtasteinrichtung (5, 8, 10) zusätzlich befähigt ist, auch den Verbraucher (15) abzuschalten.

4. Einrichtung nach einem der Ansprüche 1 bis 3, dadurch gekennzeichnet, daß der bei minimaler Länge der hinteren Schlaufe (16) ansprechende Schalter (18) auch befähigt ist, bei Nichtansprechen der Abzugeinrichtung (2) und der Rotorrichteinrichtung (3) auf einen eine Vergrößerung der Schlaufe (16) auslösenden Steuerbefehl den Verbraucher (15) abzuschalten.

5. Einrichtung nach einem der Ansprüche 1 bis 4, dadurch gekennzeichnet, daß vor jeder Rotorrichtvorrichtung (3), wie an sich bekannt, eine Entzunderungseinrichtung (20) angeordnet ist.

## Claims

1. Apparatus for feeding self-hardening hot-rolled wires (1), drawn off from supply reels (4) to a consumer, for example to a multiple-spot resistance-welding machine, and for straightening the wires on their way from the supply reel to the consumer, using a wire loop (16) of variable length arranged between each supply reel and the consumer, and two switches (18, 19) interacting with this wire loop and capable, when a maximum or a minimum loop length is reached, of influencing the conveying speed of a draw-off device (2) in order to correct the loop length, as well as using an automatic switch-off device, characterized in that, between the wire loop (16) influencing the conveying speed and the supply reel (4), there is, in front of the draw-off device (2), a rotor-type straightening device (3) known per se, deflecting the wire (1) radially between two wire guides (3a) lying in the wire drawing axis, by means of a straightening rotor (3b) rotating at high speed, and between the rotor-type straightening device (3) and the reel (4) there is a second loop (12) of variable length as an automatic switch-off device there being assigned to this second loop (12) a sensing means (5, 8, 10) which is capable of switching off at least the draw-off device (2) and the rotor-type straightening device (3) when the length of the second loop (12) falls below a predetermined minimum value, whilst the switches (18, 19) assigned to the first loop (16) are capable of influencing not only the conveying speed of the draw-off device (2), but also the speed of the rotor-type straightening device (3) in the same direction.

2. Apparatus according to Claim 1, characterized in that at least some of the rotor-type straightening devices (3) can be driven in the opposite direction of rotation to the other rotor-type straightening devices (3).

3. Apparatus according to Claim 1 or 2, characterized in that the sensing means (5, 8, 10) assigned to each front loop (12) is additionally capable of also switching off the consumer (15).

4. Apparatus according to one of Claims 1 to 3, characterized in that the switch (18) responding to the minimum length of the rear loop (16) is also capable of switching off the consumer (15) in the event of the failure of the draw-off device (2) and rotor-type straightening device (3) to respond to a control command triggering an increase in size of the loop (16).

5. Apparatus according to one of Claims 1 to 4, characterized in that, as known per se, a descaling device (20) is arranged in front of each rotor-type straightening device (3).

## Revendications

1. Dispositif destiné à délivrer des fils (1) laminés à chaud et de dureté naturelle, dévidés de bobineuses de réserve (4), à une machine d'utilisation, par exemple une machine de soudage à résistance multipoint, et à redresser les fils sur leur trajet à partir de la bobineuse de réserve jusqu'à la machine d'utilisation, comportant une boucle de fil (16) de longueur variable, disposée entre chaque bobineuse de réserve et la machine d'utilisation, et deux commutateurs (18, 19) coopérant avec ladite boucle et aptes, lorsqu'une longueur de boucle maximale ou minimale est respectivement atteinte, à influer sur la vitesse d'acheminement d'un dispositif d'extraction (2), dans le sens d'une correction de la longueur de boucle, ainsi qu'un dispositif de mise hors circuit automatique, caractérisé par le fait que, entre la boucle de fil (16) influant sur la vitesse d'acheminement et la bobineuse de réserve (4), en amont du dispositif d'extraction (2), l'on a prévu un dispositif de redressage (3) à rotor en soi connu, faisant dévier radialement le fil (1) entre deux guide-fil (3a) situés sur l'axe de traction du fil, au moyen d'un rotor de redressage (3b) à vitesse angulaire élevée et, entre le dispositif de redressage (3) à rotor et la bobineuse (4), l'on a prévu une seconde boucle (12) de longueur variable, faisant fonction de dispositif de mise hors circuit automatique ; un dispositif de détection (5, 8, 10), affecté à cette seconde boucle (12), étant apte à mettre hors circuit au moins le dispositif d'extraction (2) et le dispositif de redressage (3) à rotor lors du dépassement négatif d'une longueur minimale prescrite de la seconde boucle (12), tandis que les commutateurs (18, 19) affectés à la première boucle (16) sont additionnellement aptes à influer, outre sur la vitesse d'acheminement du dispositif d'extraction (2), dans le même sens que celui-ci , également sur la vitesse angulaire du dispositif de redressage (3) à rotor.

2. Dispositif selon la revendication 1, caractérisé par le fait qu'au moins quelques-uns des dispositifs de redressage (3) à rotor peuvent être entraînés dans un sens de rotation opposé à celui des autres dispositifs de redressage (3) à rotor.

3. Dispositif selon la revendication 1 ou 2, caractérisé par le fait que le dispositif de détection (5, 8, 10), affecté à chaque boucle antérieure (12), est additionnellement capable de mettre également la machine d'utilisation (15) hors circuit.

4. Dispositif selon l'une des revendications 1 à 3, caractérisé par le fait que le commutateur (18), réagissant en présence d'une longueur minimale de la boucle postérieure (16), est également apte à mettre hors circuit la machine d'utilisation (15) en cas de non-réponse du dispositif d'extraction (2), et du dispositif de redressage (3) à rotor, à une instruction de commande déclenchant un agrandissement de la boucle (16).

5. Dispositif selon l'une des revendications 1 à 4, caractérisé par le fait qu'un dispositif de décalaminage (20) est agencé, d'une manière connue en soi, en amont de chaque dispositif de redressage (3) à rotor.
